# EUROPÄISCHE PATENTSCHRIFT

(11) **EP 0 514 781 B1**
(45) Veröffentlichungstag und Bekanntmachung des Hinweises auf die Patenterteilung: **19.07.1995**
(21) Anmeldenummer: 92108198.0
(22) Anmeldetag: 15.05.1992
(51) Int. Cl.: F24F 13/06, F24F 13/14

(54) **Luftauslass**
Air outlet
Sortie d'air

(30) Priorität: 21.05.1991 DE 4116481
(43) Veröffentlichungstag der Anmeldung: 25.11.1992
(73) Patentinhaber: SCHAKO METALLWARENFABRIK FERDINAND SCHAD KG, 78600 Kolbingen (DE)
(72) Erfinder: Müller, Gottfried, W-7201 Kolbingen (DE); Hipp, Paul, W-7201 Kolbingen (DE)
(74) Vertreter: Weiss, Peter, Dr. rer.nat.

(56) Entgegenhaltungen:
- DE-A- 3 917 036
- DE-U- 9 012 245
- US-A- 1 735 760

## Beschreibung

Die Erfindung betrifft Luftauslaß mit einer Deckenplatte, an welcher Luftschlitze herausgeformt sind, denen um eine Achse drehbare Lamellen zugeordnet sind, wobei sowohl die Luftschlitze als auch die Lamellen radial um einen Mittelpunkt angeordnet sind.

Derartige Luftauslässe sind in vielfältiger Form und Ausführung bekannt und werden heute als Teile von Klima- bzw. Lufttechnischen Anlagen eingesetzt, um Räume zu klimatisieren. Verwiesen wird vor allem auf die DE-U 90 12 245.3.

Dabei dienen die Lamellen im wesentlichen dazu, den Luftstrom, der aus den Luftschlitzen austritt, in eine gewisse Richtung umzulenken. Hierbei sind vor allem die sogen. Drallauslässe erwähnenswert, bei denen die Luftschlitze um einen Kreis Stern- oder ziffernblattartig angeordnet sind, so daß dem Luftstrom ein Drall mitgegeben wird. Hierdurch kann je nach Stellung der Lamellen eine höhere oder tiefere Eindringtiefe in einen Raum erzeugt werden, je nachdem ob dem Raum Warm- oder Kaltluft zugeführt werden soll.

Diese Luftauslässe sind mit Lamellen bestückt, die lediglich einzeln verstellbar sind. Aus diesem Grunde werden sie normalerweise nur einmal eingestellt und nicht auf einen Zustrom von warmer bzw. kalter Luft ausgerichtet. Insbesondere in höheren Räumen bingt die Verstellung der Lamellen erhebliche Schwierigkeiten mit sich. Damit verlieren aber diese so günstig konzipierten Luft- bzw. Drallauslässe erheblich ihre Wirkung, was nicht wünschenswert sein kann.

Aus der US-A 1 735 760 ist ferner ein Ventilator bekannt, bei dem einem Auslaßgitter über einen Ring verbundene Schwenkflügel zugeordnet sind. Die Bewegung dieses Ringes um einen Mittelpunkt erfolgt mittels Ketten, die aus der Auslaßplatte heraushängen.

Der vorliegenden Erfindung liegt die Aufgabe zugrunde, die Möglichkeit der Verstellung der Lamellen in Luftauslässen so zu verbessern, daß eine gemeinsame Verstellung von einer Anzahl von Lamellen möglich ist, der bis jetzt bekannte ziffernblattartige Auslaß aber von außen her gesehen keine Veränderung erfährt.

Zur Lösung dieser Aufgabe führt, daß mehrere Lamellen über Montagestücken an einen Ring angekoppelt und von diesem gemeinsam um jeweils ihre Achse mittels eines Antriebs schwenkbar sind, welcher mit dem Ring verbunden ist, wobei ein Drehelement des Antriebs über einen Schwenkhebel mit einem Achsstück an der Deckenplatte gekoppelt ist.

Dies bedeutet, daß jetzt nicht mehr jede Lamelle einzeln bewegt werden muß, sondern daß eine Mehrzahl von Lamellen in eine gewünschte Stellung gebracht wird. Hierdurch wird die Verstellarbeit wesentlich erleichtert und vereinfacht.

Als Antrieb bietet sich ein entsprechender Elektromotor mit einer geeigneten Getriebeauslegung an. Bemerkenswert ist dabei, daß der Motor nicht etwa mit der festliegenden Deckenplatte sondern mit dem bewegbaren Verbindungselement verbunden ist. Hierzu dient beispielweise ein U-förmiger Montagewinkel. Dabei wird die Bewegung des Motors bzw. mit ihm des Verbindungselementes durch einen Schwenkhebel hervorgerufen, der einerseits mit einem Drehelement des Motors und andererseits ortsfest mit der Deckenplatte verbunden ist. Die Verbindung mit dem Drehelement des Motors kann beispielsweise durch einen Vierkant erfolgen, der in eine entsprechenden Hohlwelle des Motors eingreift. Hierdurch ist der Schwenkhebel dann drehfest mit dem Motor verbunden. Andererseits ist ein Achsstück vorgesehen, welches bevorzugt die Fortsetzung der Achse einer Lamelle sein kann. Dieses Achsstück ist in einem Schlitz des Schwenkhebels aufgenommen, so daß ein Bewegungsspielraum für den Schwenkhebel gewährleistet bleibt. Diesen Bewegungsspielraum benötigt der Schwenkhebel, da das Verbindungselement, gekoppelt an die Montagestücke, sich beim Schwenken dieser Montagestücke den Lamellen annähert bzw. von diesen entfernt.

Ein derartiger erfindungsgemäßer Antrieb für Lamellen ist vielfältig einsetzbar. Beispielsweise können die Lamellen parallel zueinander angeordnet und durch einen geraden Schieber als Verbindungselement miteinander verbunden sein. Hier gibt es Luftauslässe, welche z.B. eine Anzahl von um 90 Grad zueinander versetzt angeordnete Luftschlitze mit Lamellen aufweisen. Jeweils eine Gruppe dieser Lamellen kann miteinander durch einen Schieber verbunden und von einem Antrieb bewegt werden.

Besonders vorteilhaft ist jedoch im Rahmen der vorliegenden Erfindung die Anwendung bei einem Drallauslaß, bei dem die Luftschlitze sternförmig bzw. ziffernblattartig angeordnet sind. Hier ist als Verbindungelement aller gemeinsam bewegbarer Lamellen ein Ring vorgesehen, welcher einen einzigen Antrieb hat.

Ferner ist auch denkbar, daß nur ein Teil der Lamellen oder nur bestimmte Lamellenabschnitte gemeinsam bewegt werden. Die anderen Lamellen bzw. Lamellenabschnitte können dann entweder festgestellt oder einzeln bewegt werden. Durch diese Möglichkeit ist der erfindungsgemäße Luftauslaß sehr vielfältig einsetzbar, da mit ihm unterschiedliche Eindringtiefen und die unterschiedlichsten Induktionsströme erreicht werden können.

Bevorzugt ist das Montagestück mit einem Haken versehen, welcher in ein Loch in dem Verbindungselement eingreift. In diesem Loch kann sich der Haken relativ frei bewegen, so daß er einer Positionsveränderung des Verbindungselementes nicht im Wege steht. Hierdurch wird eine gelenkige Verbindung zwischen Verbindungselement und Montagestück erreicht.

Andererseits ist das Montagestück mit der jeweiligen Lamelle fest verbunden. Bei häufig verwendeten hohlen Lamellen bietet es sich an, daß das Montagestück mit einem abgekanteten Einschubstreifen in die Lamelle eingreift und so form- und kraftschlüssig mit der Lamelle verbunden ist. In diesem Fall wird dann die Lamellenachse selbst als Schwenkachse auch für das Montagestück verwendet.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine Innenansicht eines erfindungsgemäßen Drallauslasses;
Fig. 2 einen Querschnitt durch den Drallauslaß gem. Fig. 1 entlang Linie II - II;
Fig. 3 eine vergrößert dargestellte Seitentenansicht eines Ausschnittes aus Fig. 1 entlang der Linie III - III.

Ein erfindungsgemäßer Drallauslaß R weist gem. Fig. 1 eine Deckenplatte 1 auf, welche in Einbaulage von unten her eine Sichtfläche 2 (s. Fig. 2) ausbildet. Umlaufend um die Deckenplatte 1 sind Anschlagleisten 3 abgekantet, welche in Einbaulage an eine Decke bzw. Wand anschlagen.

In der Deckenplatte 1 befinden sich ferner Luftschlitze 4, welche strahlen- oder sternförmig bzw. ziffernblattartig um einen Mittelpunkt M angeordnet sind. Jedem dieser Luftschlitze 4 ist andererseits der Sichtfläche 2 eine Lamelle 5 zum Lenken der in einen Raum einzubringenden Luft zugeordnet. In Fig. 1 ist deutlich erkennbar, daß Lamellen 5 a, 5 b und 5 c unterschiedliche Länge aufweisen können. Dementsprechend besitzen auch die Luftschlitze, welche rechteckförmig aus der Deckenplatte 1 herausgeformt sind, entsprechend unterschiedliche Längen. Vom vorliegenden Erfindungsgedanken soll im übrigen auch umfaßt sein, daß die Lamellen 5 mehrfach unterteilt sind, beispielsweise zwei- oder dreifach. Dementsprechend können auch einzelne Lamellenabschnitte in unterschiedliche Stellungen gesetzt werden.

Bevorzugt besitzt jede Lamelle 5 eine Achse 6, um die die Lamelle 5 in einem gewissen Umfang drehen kann. Diese Achse 6 kann beispielsweise ein durchgehendes Achsrohr oder nur ein beidseits stirnwärtig jeder Lamelle angeformter Achsbolzen sein.

Beidseits der Lamelle 5 durchdringt die Achse 6 jeweils eine Lasche 7, in welcher die Lamelle 5 gelagert ist. Diese Lasche 7 kann beispielsweise so ausgeformt sein, wie dies in der DE-OS 38 32 052. 5 beschrieben ist. Ferner ist es auch möglich, beim Ausstanzen der Luftschlitze 4 einen Randstreifen nach oben abzukanten und diesen als Lagerlasche 7 zu benutzen. Hier soll ebenfalls dem erfinderischen Gedanken keine Grenze gesetzt sein.

Im vorliegenden Ausführungsbeispiel sind die nach außen weisenden Stirnflächen 8 (s. Fig. 3) auf einem gedachten Kreis mit dem Radius r um den Mittelpunkt M angeordnet. Das Gleiche gilt auch für die äußeren Lagerlaschen 7. Oberhalb dieses gedachten Kreises der Stirnflächen 8 ist ein Ring 9 angeordnet, der über Montagestücke 10 mit den Lamellen 5 verbunden und von diesen Montagestücken 10 gehalten wird. Das Montagestück 10 ist aus einem etwa dreieckigen Streifen 11 geformt, von dem einerseits ein Einschubstreifen 12 und andererseits ein Haken 13 abgekantet ist. Der Haken 13 greift in ein Loch 14 in dem Ring 9 ein und ist in dem Loch 14 lose gehalten. Der Einschubstreifen 12 ist dagegen stirnwärtig in die hohle Lamelle 5 eingeschoben, so daß er eine Führung für die Lamelle 5 bei deren Drehung um die Achse 6 bildet.

Diese Anordnung erlaubt, daß bei einer Drehung des Ringes 9 um den Mittelpunkt M über die Montagestücke 10 auch ein Drehen der Lamellen 5 um die Achse 6 stattfindet. Hierdurch kann die Luftzufuhr in einem Raum wesentlich beeinflußt werden. Dies gilt sowohl für den gewünschten Drall als auch für die Eindringtiefe der Luft in einen Raum. Im Extremfall sind die Lamellen beinahe in eine senkrechte Lage zu bringen, so daß beispielsweise ein Warmluftstrahl relativ weit in einen Raum geleitet werden kann. Hierdurch wird gerade für das Einbringen von Warmluft eine relativ große Eindringtiefe erreicht. Bei dem Einbringen von Kühlluft werden die Lamellen dagegen relativ waagerecht gestellt, so daß die Luftstrahlen auch etwa waagerecht austreten, und die eindringende Kaltluft durch gute Induktion vermischt wird und langsam in einen Aufenthaltsbereich eindringt.

In den Ausführungsbeispielen ist nicht dargestellt, daß die Lamellen geteilt sein können. Das bedeutet, daß nur die äußeren Lamellenabschnitte mit dem Ring 9 verbunden und gemeinsam verstellbar sind. Dementsprechend können die anderen Lamellenabschnitte in einer vorbestimmten Position bleiben oder, wie gewünscht, anders verstellt werden, als die äußeren Lamellenabschnitte. Hierdurch findet wiederum eine wesentlich verbesserte Luftströmung und insbesondere eine erhöhte Induktion statt. Ferner ist es beispielsweise möglich, durch festgestellte Lamellen einen Teil des Luftstromes etwa waagerecht auszublasen, während die gemeinsam verstellbaren Lamellen für eine größere Eindringtiefe in den Raum sorgen. Dadurch entsteht eine verstärkte Induktionszone, die schon nach relativ kurzer Zeit die ankommende Warmluft mit der Raumluft vermischt und den Temperaturunterschied relativ schnell abbaut. Dies begünstigt noch zusätzlich die Wurfweite.

In Fig. 3 ist durch die Pfeile 15 und 16 das Schwenken der Montagestücke 10 angedeutet. Dadurch, daß die Haken 13 der Montagestücke 10 lose in den Löchern 14 aufgenommen sind, entsteht eine gelenkartige Verbindung zwischen Montagestück 10 und Ring 9, welche ein sehr weites Schwenken der Lamellen 5 zuläßt.

Das gemeinsame Verstellen der Lamellen 5 wird durch einen Motor 17 bewirkt, der über ein entsprechendes Kabel 18 mit einer Energiequelle verbunden ist. Dieser Motor 17 ist ferner fest mit einem U-förmigen Montagewinkel 19 verbunden, welcher wiederum über entsprechende Befestigungselemente 20 an dem Ring 9 festliegt.

Der Motor 17 bzw. ein von dem Motor angetriebenes Drehelement 21, welches beispielsweise eine Hohlwelle sein kann, ist über einen Schwenkhebel 22 an ein Achsstück 23 angekoppelt. Diese Ankoppelung geschieht so, daß das Achsstück 23 in einem Schlitz 24 des Schwenkhebels 22 aufgenommen ist, so daß das Achsstück 23 in dem Schlitz 24 hin- und hergleiten kann. Bevorzugt ist das Achsstück 23 ein Teil der Achse 6. Dies muß aber nicht sein, sondern das Achsstück 23 kann auch separat an der Deckenplatte 1 festliegen.

Sollte das Drehelement 21 als Hohlwelle ausgebildet sein, so bietet es sich an, daß diese Hohlwelle ein Innenvierkant ist, in den dann ein entsprechender, von dem Schwenkhebel 22 abragender Vierkant 25 eingreift. Hierdurch ist der Schwenkhebel 22 drehfest mit dem Motor 17 gekoppelt. Wird nun über den Motor 17 das Drehelement 21 in Drehbewegung versetzt, so schwenkt der Schwenkhebel 22 um das Achsstück 23, so daß der Ring 9 in eine Drehbewegung um den Mittelpunkt M versetzt wird. Da gleichzeitig der Ring 9 beim Schwenken in die Richtung der Pfeile 15 bzw. 16 zu den Lagerlaschen 7 hin absinkt, rutscht das Achsstück 23 auch weiter in den Schlitz 24 hinein und gestattet so eine weite Bewegung des Montagestückes 10. Der Motor 17 wird somit zusammen mit dem Ring 9 und dem Montagewinkel 19 in Drehung versetzt, wobei er selbst die Drehung hervorruft.

### POSITIONSZAHLENLISTE

- 1: Deckenplatte
- 2: Sichtfläche
- 3: Anschlagleiste
- 4: Luftschlitze
- 5: Lamelle
- 6: Achse
- 7: Lagerlasche
- 8: Stirnfläche
- 9: Ring
- 10: Montagestück
- 11: Streifen
- 12: Einschubstreifen
- 13: Haken
- 14: Loch
- 15: Pfeil
- 16: Pfeil
- 17: Motor
- 18: Kabel
- 19: Montagewinkel
- 20: Befestigungselement
- 21: Drehelement
- 22: Achsstück
- 23: Schlitz
- 24: Vierkant
- M: Mittelpunkt
- R: Drallauslaß
- r: Radius

## Patentansprüche

1. Luftauslaß mit einer Deckenplatte (1), aus welcher Luftschlitze (4) herausgeformt sind, denen um eine Achse (6) drehbare Lamellen (5) zugeordnet sind, wobei sowohl die Luftschlitze (4) als auch die Lamellen (5) radial um einen Mittelpunkt (M) angeordnet sind,
dadurch gekennzeichnet,
daß mehrere Lamellen (5) über Montagestücke (10) an einen Ring (9) angekoppelt und von diesem gemeinsam um jeweils ihre Achse (6) mittels eines Antriebes (17) schwenkbar sind, welcher mit dem Ring (9) im Inneren des Luftauslasses fest verbunden ist, wobei ein Drehelement (21) des Antriebs (17) über einen Schwenkhebel (22) mit einem Achsstück (23) an der Deckenplatte (1) gekoppelt ist.

2. Luftauslaß nach Anspruch 1, dadurch gekennzeichnet, daß jedes Montagestück (10) einen Haken (13) aufweist, mit dem es zur Ankoppelung in ein Loch (14) in dem Ring (9) eingreift.

3. Luftauslaß nach Anspruch 2, dadurch gekennzeichnet, daß das Montagestück (10) aus einem dreiecksförmigen Streifen (11) besteht, von dem andernends des Hakens (13) ein Einschubstreifen (12) abgekantet ist, mit welchem das Montagestück (10) in die Lamelle (5) eingreift.

4. Luftauslaß nach Anspruch 3, dadurch gekennzeichnet, daß bei der Bewegung des Rings (9) ein Schwenken der Montagestücke (10) um die Achse (6) zusammen mit den Lamellen (5) stattfindet.

5. Luftauslaß nach wenigstens einem der Ansprüche 1 bis 4, dadurch gekennzeichnet, daß der Antrieb (17) ein Elektromotor mit entsprechendem integriertem Übersetzungsgetriebe ist.

6. Luftauslaß nach wenigstens einem der Ansprüche 1 bis 5, dadurch gekennzeichnet, daß der Antrieb (17) über einen U-förmigen Montagewinkel (19) mit dem Ring (9) verbunden ist.

7. Luftauslaß nach wenigstens einem der Ansprüche 1 bis 6, dadurch gekennzeichnet, daß das Achsstück (23) Teil der Achse (6) ist.

8. Luftauslaß nach wenigstens einem der Ansprüche 1 bis 7, dadurch gekennzeichnet, daß das Achsstück (23) in einem Schlitz (24) in dem Schwenkhebel (22) geführt ist.

9. Luftauslaß nach wenigstens einem der Ansprüche 1 bis 8, dadurch gekennzeichnet, daß nur ein Teil der Lamellen (5) gemeinsam verstellbar ist, während ein anderer Teil feststehend oder einzeln verstellbar ausgebildet ist.

10. Luftauslaß nach Anspruch 9, dadurch gekennzeichnet, daß die Lamellen (5) aus Lamellenabschnitten bestehen, wobei ein Teil gemeinsam bewegbar und andere feststehend oder einzeln verstellbar ausgebildet sind.

## Claims

1. Air outlet with a covering plate (1) in which there are shaped air slots (4) which are allocated slats (5) which are rotatable round a shaft (6), the air slots (4) as well as the slats (5) being arranged radially round a centre (M), characterised in that several slats (5) are coupled to a ring (9) via installation members (10) and can be pivoted by it together round their respective shaft (6) by a drive (17) rigidly connected to the ring (9) in the interior of the air outlet, a rotating element (21) of the drive (17) being coupled to a shaft member (23) on the cover plate (1) via a pivot lever (22).

2. Air outlet according to claim 1, characterised in that each installation member (10) has a hook (13) with which it engages in a hole (14) in the ring (9) for coupling purposes.

3. Air outlet according to claim 2, characterised in that the installation member (10) consists of a triangular strip (11) from which an insertion strip (12) with which the installation member (10) engages in the slat (5) is angled at the other end of the hook (13).

4. Air outlet according to claim 3, characterised in that pivoting of the installation members (10) round the shaft (6) takes place together with the slats (5) during the movement of the ring (9).

5. Air outlet according to at least one of claims 1 to 4, characterised in that the drive (17) is an electric motor with corresponding integrated step-up gears.

6. Air outlet according to at least one of claims 1 to 5, characterised in that the drive (17) is connected to the ring (9) via a U-shaped installation angle (19).

7. Air outlet according to at least one of claims 1 to 6, characterised in that the shaft member (23) is part of the shaft (6).

8. Air outlet according to at least one of claims 1 to 7, characterised in that the shaft member (23) is guided in a slot (24) in the pivot lever (22).

9. Air outlet according to at least one of claims 1 to 8, characterised in that only a proportion of the slats (5) is adjustable together whereas a different proportion is designed to be stationary or individually adjustable.

10. Air outlet according to claim 9, characterised in that the slats (5) consist of slat portions, a proportion being designed so as to be movable together and a different proportion to be stationary or individually adjustable.

## Revendications

1. Sortie d'air ayant une plaque de recouvrement (1), à partir de laquelle sont formées vers l'extérieur des fentes d'air (4) auxquelles sont associées des lamelles (5) rotatives autour d'un axe (6), aussi bien les fentes d'air (4) que les lamelles (5) étant disposées radialement autour du point central (M), caractérisée en ce que plusieurs lamelles (5) sont accouplées par des pièces de montage (10) sur un anneau (9) et peuvent pivoter en commun à partir de celui-ci autour de leur axe (6) respectif, au moyen d'une commande (17) reliée rigidement avec l'anneau (9) à l'intérieur de la sortie d'air, tandis qu'un élément rotatif (21) de la commande (17) est accouplé par un levier pivotant (22) avec un morceau d'axe (23), à la plaque de recouvrement (1).

2. Sortie d'air selon la revendication 1, caractérisée en ce que chaque pièce de montage (10) comporte un crochet (13) avec lequel elle s'enclenche pour le couplage dans un trou (14) de l'anneau (9).

3. Sortie d'air selon la revendication 2, caractérisée en ce que la pièce de montage (10) se compose d'une bande (11) de forme triangulaire, de laquelle est repliée à l'autre extrémité que celle du crochet (13), une bande d'insertion (12) avec laquelle la pièce de montage (10) s'enclenche dans la lamelle (5).

4. Sortie d'air selon la revendication 3, caractérisée en ce que, lors du mouvement de l'anneau (9), a lieu un pivotement des pièces de montage (10) autour de l'axe (6) conjointement avec les lamelles (5).

5. Sortie d'air selon au moins l'une des revendications 1 à 4, caractérisée en ce que la commande (17) est un moteur électrique avec une transmission ayant un réducteur intégré approprié.

6. Sortie d'air selon au moins l'une des revendications 1 à 5, caractérisée en ce que la commande (17) est reliée à l'anneau (9) par une cornière de montage (19) en forme de U.

7. Sortie d'air selon au moins l'une des revendications 1 à 6, caractérisée en ce que le morceau d'axe (23) est une partie de l'axe (6).

8. Sortie d'air selon au moins l'une des revendications 1 à 7, caractérisé en ce que le morceau d'axe (23) est guidé dans une rainure (24) du levier pivotant (22).

9. Sortie d'air selon au moins l'une des revendications 1 à 8, caractérisée en ce qu'une partie seulement des lamelles (5) est réglable en commun, tandis qu'une autre partie est réalisée de manière fixe ou réglable individuellement.

10. Sortie d'air selon la revendication 9, caractérisée en ce que les lamelles (5) sont constituées de tronçons de lamelles, dont une partie est mobile en commun, tandis que d'autres sont réalisés de manière fixe ou sont réglables individuellement.
